# EUROPÄISCHE PATENTSCHRIFT

(11) **EP 2 607 531 B1**
(45) Veröffentlichungstag und Bekanntmachung des Hinweises auf die Patenterteilung: **05.08.2015**
(21) Anmeldenummer: 12008065.0
(22) Anmeldetag: 01.12.2012
(51) Int. Cl.: D01H 11/00

(54) **Vorspinnmaschine**
Pre-spinning machine
Banc à broches

(30) Priorität: 24.12.2011 DE 102011122402
(43) Veröffentlichungstag der Anmeldung: 26.06.2013
(73) Patentinhaber: Saurer Germany GmbH & Co. KG, 42897 Remscheid (DE)
(72) Erfinder: Eisele, Sacha, 73092 Heiningen (DE); Mack, Karl-Heinz, 73235 Weilheim (DE)
(74) Vertreter: Hamann, Arndt

(56) Entgegenhaltungen:
- DE-A1- 2 347 901
- DE-A1- 2 419 188
- DE-A1- 3 640 001
- DE-A1- 19 855 200
- DE-U1- 7 623 916
- JP-U- S4 816 131

## Beschreibung

Die Erfindung betrifft eine Vorspinnmaschine zur Herstellung eines auf Vorgarnspulen gewickelten Vorgarns. Die Vorspinnmaschine weist ein Streckwerk sowie einen Flügeltisch mit um jeweils eine Mittenachse rotierbaren Flügeln und Flügelaufsätzen zur Durchführung des Vorgarns auf. Ferner beinhaltet sie eine Spindelbank mit Spindeln zur Aufnahme der Vorgarnspulen. Eine Fläche erstreckt sich unterhalb des Streckwerkes in Querrichtung der Vorspinnmasche zumindest von dem Bereich des Streckwerkes bis zu den Flügelaufsätzen. Ein mit Unterdruck beaufschlagter Absaugkanal ist an dem Ende der Fläche, das dem Streckwerk zugewandt ist, unterhalb des Streckwerkes angeordnet und erstreckt sich in Längsrichtung der Vorspinnmaschine.

Eine Vorspinnmaschine, auch Flyer genannt, verarbeitet ein Streckenband zu einem auf Vorgarnspulen gewickelten Vorgarn. Die Vorgarnspulen werden auch als Flyerspulen bezeichnet. Diese Flyerspulen können auf Ringspinnmaschinen weiter zu Garn verarbeitet werden. In der Vorspinnmaschine läuft das Streckenband zunächst durch ein Streckwerk. Das Vorgarn wird durch Flügelaufsätze zu den sogenannten Flyerflügeln geführt und mittels der Flyerfügel, die sich um die Flyerspule drehen, auf der Flyerspule abgelegt. Dadurch erhält das Vorgarn gleichzeitig die erforderliche Drehung. Um das Vorgarn in Längsrichtung auf der Spule zu verteilen, ist die Spule in Richtung der Mittenachse der Flyerfügel bewegbar.

Die in der DE 198 55 200 A1 offenbarte Vorspinnmaschine weist unterhalb des Streckwerkes eine im Wesentlichen ebene Fläche auf. Im Bereich der Fläche befindet sich eine stationäre Blasdüse, die in unmittelbarer Nähe der zu reinigenden Maschinenteile angeordnet ist. In dem gezeigten Ausführungsbeispiel ist die Blasdüse an dem Ende der Fläche angeordnet, das den Flügelaufsätzen zugewandt ist. An dem gegenüberliegenden Ende der Fläche, also an dem dem Streckwerk zugewandten Ende der Fläche, ist eine stationäre Absaugeinrichtung angeordnet, die die Wirkung der Blasluftstrahlen verstärkt und die Verunreinigungen einer zentralen Entsorgungseinrichtung zuführt. Mit der beschriebenen Reinigungseinrichtung soll der Bereich unterhalb des Streckwerkes einwandfrei gereinigt werden.

Die beschriebene Reinigungseinrichtung weist einen nicht unerheblichen Energiebedarf auf, da sich die Blasdüsen und die Absaugeinrichtung über die gesamte Maschinenlänge erstrecken müssen. Der größte Teil der Energie wird dabei für die Absaugung benötigt. Auf die Absaugung kann jedoch nicht verzichtet werden, da ansonsten die Entsorgung der Verunreinigungen nicht gewährleistet werden kann. Ohne eine entsprechende Absaugeinrichtung würden die abgeblasenen Verunreinigungen, insbesondere Fasern und Flug, in dem Maschinensaal verbleiben und könnten die Vorspinnmaschine erneut verunreinigen. Bei entsprechender Auslegung der Absaugung ist es eher denkbar, auf die Blaseinrichtung zu verzichten. Dies führt jedoch nur zu einer geringen Energieeinsparung, da die Absaugung im Vergleich zu der Blaseinrichtung etwa die 5 bis 10fache Leistung benötigt.

Die DE 40 12 543 A1 betrifft die Vermeidung beziehungsweise Entfernung von Flug und anderen Verunreinigungen im Bereich freier Faserluntenabschnitte, die sich zwischen den Streckwerken und den Spinnstellen einer Vorspinnmaschine, insbesondere eines Flyers, erstrecken. In dieser Anmeldung geht es neben der Vermeidung von Einflüssen auf die Faserlunten bei der Reinigung auch um die Energieeinsparung. So wird in der Beschreibungseinleitung erläutert, dass die die Spinnstellen abdeckende Tischplatte von einer Vielzahl entlang der Tischplatte angeordneter Blasdüsen gereinigt werden kann. Dazu ist jedoch eine relativ starke Druckluftquelle erforderlich und damit ein hoher Energieaufwand.

Die in der DE 40 12 543 A1 offenbarte Vorspinnmaschine weist eine schräge Tischplatte auf, die im Wesentlichen parallel zu der von den freien Faserluntenabschnitten aufgespannten Ebene angeordnet ist. Die Tischplatte wird von einer Blasdüse eines Wanderbläsers gesäubert. Dadurch kann der Energiebedarf für das Sauberblasen gering gehalten werden. Die Blasdüse kann aufgrund der speziellen Anordnung der Tischplatte relativ nah an dieselbe herangeführt werden. Die Blasdüse ist in der Nähe des Streckwerkes positioniert und bläst die Verunreinigungen in die dem Streckwerk abgewandte Seite. Der Wanderbläser weist außerdem eine Absaugdüse auf, die oberhalb des Streckwerkes angeordnet ist. Die Funktionalität der Blasdüse beruht hier auf der speziellen Anordnung der Tischplatte. Die Funktion der Blaseinrichtung ist nicht mehr gegeben, wenn die Tischplatte waagerecht verläuft oder nur eine geringe Neigung aufweist. Nachteilig ist ferner, das die abgeblasenen Verunreinigungen nicht entsorgt werden. Der Bereich unterhalb des Streckwerkes, der von dem Streckwerk abgedeckt wird, wird gar nicht gereinigt. Die Absaugdüse, die oberhalb des Streckwerkes angeordnet ist, entfaltet unterhalb des Streckwerkes keine Saugwirkung mehr.

Wanderaggregate mit einer Blas- und/ oder Absaugeinrichtung sind im Bereich der Textilmaschinen in vielfältigen Ausführungsformen bekannt. So offenbart die Patentschrift DE 39 27 980 C1 einen Absaugwagen mit zusätzlichen Blasdüsen für einen Flyer, der die Putzeinrichtung oberhalb des Streckwerkes reinigt.
Die DE 198 31 007 C1 offenbart eine verfahrbare Reinigungseinrichtung für eine Textilmaschine, die entlang eines oberhalb der Textilmaschine angeordneten Luftkanals verläuft. Alle diese Wanderaggregate haben gemeinsam, dass sie von außen auf die Textilmaschine wirken. Keine der bekannten Anordnungen von verfahrbaren Saug- oder Blaseinrichtungen vermag die vollständige Fläche unterhalb des Streckwerkes bei einer Vorspinnmaschine zuverlässig zu reinigen.

Ausgehend von der Vorspinnmaschine der DE 198 55 200 A1 liegt der vorliegenden Erfindung die Aufgabe zugrunde, die Vorspinnmaschine so ausbilden, dass Verunreinigungen auf der gesamten Fläche unterhalb des Streckwerkes zuverlässig und energiesparend entfernt werden können.

Die Aufgabe wird erfindungsgemäß durch die kennzeichnenden Merkmale des Anspruches 1 gelöst. Vorteilhafte Weiterbildungen der Erfindung sind Gegenstand der Unteransprüche.

Zur Lösung der Aufgabe ist ein Schlitten vorhanden, der entlang des Absaugkanals, der an dem Ende der Fläche, das dem Streckwerk zugewandt ist, unterhalb des Streckwerkes angeordnet ist, auf einer Führungsbahn verfahrbar ist. Der Schlitten weist ein Luftführungselement mit einem Luftübergabeelement und einer Absaugöffnung auf. Der Absaugkanal und das Luftübergabeelement sind so ausgebildet, dass das Luftführungselement mit Unterdruck beaufschlagt werden kann und an der Absaugöffnung eine Saugwirkung entsteht. Die Absaugöffnung weist in Richtung der Fläche und ist zwischen dem Streckwerk und der Fläche angeordnet.

Erfindungsgemäß wird die stationäre Absaugeinrichtung, die sich über die gesamte Maschinenlänge erstreckt, durch eine verfahrbare Absaugeinrichtung ersetzt. Dadurch kann die Gesamtfläche der Absaugöffnung beziehungsweise der Absaugöffnungen signifikant reduziert werden. Die Absaugöffnung beziehungsweise Absaugöffnungen befinden sich nur im Bereich eines Schlittens und sind nicht über die gesamte Maschinenlänge verteilt. Die Reinigungswirkung wird dadurch nicht verschlechtert. Für eine zuverlässige Reinigung ist es ausreichend, wenn der Schlitten mit der Absaugöffnung von Zeit zu Zeit an dem jeweiligen Teil der Fläche vorbeifährt. Eine dauerhafte Absaugung ist nicht erforderlich. Durch die geringere Fläche der Absaugöffnung wird der Luftdurchsatz erheblich reduziert. Dadurch ist auch für den maschinenlangen Absaugkanal ein deutlich kleinerer Querschnitt möglich. Dies führt insgesamt zu einer deutlichen Reduzierung der Leistung der Unterdruckquelle und damit zu einer deutlichen Energieeinsparung. Eine Energieeinsparung zwischen 80 und 90 Prozent gegenüber einer stationären Absauganlage ist möglich.

Im Gegensatz zu den bekannten Wanderaggregaten mit Blas- und Saugeinrichtungen fährt der Saugschlitten gemäß der vorliegenden Erfindung nicht außen an der Maschine entlang, sondern ist in die Maschine integriert.

Gemäß einer bevorzugten Ausführungsform der vorliegenden Erfindung ist die Führungsbahn als Teil des Absaugkanals ausgebildet Durch die Integration von Absaugkanal und Führungsbahn lässt sich eine kompakte und platzsparende Anordnung erreichen, die die Integration in die Maschine erleichtert.

Vorteilhafterweise ist der Schlitten mittels eines Antriebs entlang des Absaugkanals verfahrbar und der Antrieb weist einen Motor, der an einem Ende des Absaugkanals angeordnet ist, und ein Kraftübertragungsmittel, das die Antriebskraft von dem Motor auf den Schlitten überträgt, auf.

Als Kraftübertragungsmittel eignet sich zum Beispiel ein Riemen. Eine solche Ausgestaltung des Antriebs sorgt ebenfalls für einen geringen Platzbedarf innerhalb der Maschine.

Zur Übergabe der Saugluft von dem Absaugkanal an das Luftführungselement des Schlittens kann der Absaugkanal einen maschinenlangen Saugschlitz aufweisen, der mittels zweier Dichtlippen luftdicht verschlossen ist, wobei die Dichtlippen jeweils so mit dem Absaugkanal verbunden sind, dass die beiden Dichtlippen luftdicht zusammengepresst werden. Das Luftübergabeelement des Luftführungselementes kann dann zwischen den zusammengepressten Dichtlippen angeordnet werden und wird von den Dichtlippen luftdicht umschlossen.

Gemäß einer bevorzugten Ausführungsform der vorliegenden Erfindung ist in Längsrichtung der Vorspinnmaschine an dem Ende der Fläche, das den Flügelaufsätzen zugewandt ist, eine Blaseinrichtung angeordnet. Eine solche Blaseinrichtung unterstützt die Reinigungswirkung der Absaugung. Wie im Prinzip aus der DE 198 55 200 A1 bekannt, kann die Blaseinrichtung stationär über die gesamte Maschinenlänge angeordnet sein. Die Blaseinrichtung wird dann dauerhaft mit Blasluft beaufschlagt, beziehungsweise so lange der Schlitten mit seiner Absaugöffnung entlang der Maschine verfährt. Bei einer solchen Anordnung sollte der Absaugkanal unterhalb der Fläche verlaufen und nur der Schlitten beziehungsweise dessen Absaugöffnung zwischen der Fläche und dem Streckwerk angeordnet sein. Auf diese Weise wird sichergestellt, dass, wenn einem Abschnitt der Blaseinrichtung keine Absaugöffnung gegenübersteht, die Blasluft nach hinten entweichen kann und damit Luftverwirbelungen im Bereich der Fläche vermieden werden können. Alternativ ist es aber auch denkbar, dass die Blaseinrichtung Teil eines von außen laufenden Wanderaggregats ist, dessen Fahrgeschwindigkeit mit dem Schlitten der Absaugung synchronisiert ist.

Wie eingangs erläutert, ist der Energieverbrauch der Blaseinrichtung im Vergleich zur Absaugung gering. Dennoch kann der Energieverbrauch der Blasrichtung optimiert werden, indem die Blaseinrichtung einen Luftkanal zur Versorgung mit Blasluft aufweist und der Luftkanal so mit dem Absaugkanal verbunden ist, dass ein Teil der über den Absaugkanal abgesaugten Luft als Blasluft in den Luftkanal gelangt. Auf diese Weise versorgt die Unterdruckquelle der Absaugeinrichtung gleichzeitig die Blaseinrichtung. Neben der Energieeinsparung kann auf eine separate Druckluftquelle verzichtet werden. Da die abgesaugte Luft verunreinigt ist, ist vorzugsweise ein Filter so angeordnet, dass die aus der Blaseinrichtung austretende Luft gereinigt ist.

Der Saugschlitten kann eine oder mehrere Absaugöffnungen aufweisen. Bei mehreren Absaugöffnungen können die Öffnungen vergleichbar ausgebildet sein. Die mehreren Absaugöffnungen haben dann lediglich den Zweck, den Absaugbereich zu erweitern. Denkbar sind hier 5 bis 10 Öffnungen. Die Absaugöffnungen können aber auch unterschiedlich ausgebildet sein, insbesondere können sie auf verschiedene Bereiche unterhalb des Streckwerkes gerichtet sein. So kann eine der Absaugöffnungen in der Nähe von Putzeinrichtungen positioniert sein, die unterhalb des Streckwerkes angeordnet sind.

Ferner kann eine der Absaugöffnungen auf die Führungsbahn gerichtet sein. Auf diese Weise reinigt sich die Reinigungseinrichtung selbst.

Es können auch mehrere Schlitten vorhanden sein. Dadurch wird die Häufigkeit, mit der ein Schlitten an einem bestimmten Punkt der Fläche vorbeikommt, erhöht und die Absaugung verbessert. Um Kollisionen zu vermeiden, fährt jeder Schlitten vorzugsweise nur auf einem ihm zugeordneten Abschnitt der Führungsbahn.

Die Erfindung wird nachfolgend anhand eines in den Zeichnungen dargestellten Ausführungsbeispiels näher erläutert.

Es zeigen:
- Fig. 1: eine schematische Seitenansicht einer erfindungsgemäßen Vorspinnmaschine;
- Fig. 2: den Absaugkanal mit Schlitten in Seitenansicht;
- Fig. 3: den Absaugkanal mit Schlitten in Draufsicht;
- Fig. 4: eine schematische Darstellung der Unterdruckquelle.

In Fig. 1 ist eine erfindungsgemäße Vorspinnmaschine 1, auch Flyer genannt, mit Streckwerk 2, Flügeltisch 3, Flügeln 4 sowie Spindelbank 5 und Spindeln 6 dargestellt. Die Fig. 1 zeigt die Seitensicht und damit die Querausdehnung der Vorspinnmaschine. Unterhalb des Streckwerks 2 befindet sich eine im Wesentlichen ebene Oberfläche 8. Die Fläche 8 erstreckt sich vom Bereich des Streckwerks 2 bis zu den Flügelaufsätzen 18. ,

In den Spinnkannen 33 wird eine Faserlunte bevorratet. Die Faserlunte wird über Bandführer (nicht dargestellt), die an den Tragrohren 34 befestigt sind, zu dem Streckwerk 2 geleitet. Die Faserlunte durchläuft das Streckwerk 2 und wird durch die Flyerflügelaufsätze 18 zu den Flügeln 4 geführt und schließlich auf die nicht dargestellten Vorgarn- bzw. Flyerspulen gewickelt, die auf den Spindeln 6 angeordnet werden. In Längsrichtung der Vorspinnmaschine 1 sind eine Vielzahl weiterer Arbeitsstellen angeordnet.

In unmittelbarer Nähe der zu reinigenden Fläche 8 unterhalb des Streckwerks 2 ist an der Vorderseite des Flügeltisches 3, also an der den Flügelaufsätzen 18 zugewandten Seite der Fläche 8, eine Blaseinrichtung 35 angeordnet, die die Fläche 8 im Bereich unterhalb des Streckwerks 2 beziehungsweise oberhalb des Flügeltisches 3 flächendeckend mit Blasluft beaufschlagt. Die Blaseinrichtung 35 erstreckt sich in Längsrichtung über die gesamte Vorspinnmaschine 1.

Auf der gegenüberliegenden Seite der Fläche 8, also an der dem Streckwerk zugewandten Seite, ist ein sich in Längsrichtung der Vorspinnmaschine erstreckender Absaugkanal 7 angeordnet. Auf dem Absaugkanal 7 ist ein Schlitten 9 mit einer Absaugöffnung 12 angeordnet, der entlang des Absaugkanals 7 fährt und Verunreinigungen von der Fläche 8 ablöst. Das Absaugen wird dabei von der Blaseinrichtung 35 unterstützt. Der resultierende Luftstrom auf der zu reinigenden Fläche 8 ist durch die Pfeile 29 angedeutet. Die Blaseinrichtung 35 ist über die gesamte Maschinenlänge dauerhaft in Betrieb. Der Energieaufwand ist gering und die Blasluft kann über den Abluftkanal hinweg entweichen, wenn der Schlitten 9 an dieser Stelle der Blaseinrichtung 35 nicht gegenübersteht.

In der Fig. 2 ist der Absaugkanal 7 mit dem Schlitten 9 detaillierter dargestellt. Der Absaugkanal 7 weist eine Führungsbahn 39 auf, die durch zwei abgewinkelte Elemente am oberen Rand des Absaugkanals 7 gebildet wird. Die abgewinkelten Elemente sind jeweils auf der rechten und linken Seite des Absaugkanals 7 angeordnet. In diese abgewinkelten Elemente greifen jeweils korrespondierende Elemente des Schlittens 9 ein. Zwischen den abgewinkelten Elementen des Absaugkanals 7 ist ein Saugschlitz 15 angeordnet, der sich in Längsrichtung des Absaugkanals 7 erstreckt. Um den Saugschlitz 15 luftdicht zu verschließen, sind zwei Dichtlippen 17 vorhanden. Die Dichtlippen 17 sind jeweils an ihrem einen Ende seitlich des Saugschlitzes 15 fest mit dem Saugkanal 15 verbunden. Mit ihren freien Enden drücken die Dichtlippen 17 jeweils gegen das Ende der anderen Dichtlippe, so dass der Saugschlitz 15 luftdicht abgeschlossen ist.

Das Luftführungselement 10 ist ein elementarer Bestandteil des Schlittens 9. Es weist eine Absaugöffnung 12 auf, die wie in Fig. 3 zu sehen ist, aus zwei trichterförmigen Elementen besteht, die in jeweils einer Öffnung 14 einer Luftkammer 36 des Luftführungselementes 10 münden. Die Luftkammer 36 weist weitere Öffnungen 14 auf, die in dem dargestellten Ausführungsbeispiel durch Verschlussstopfen 13 verschlossen sind. Durch die weiteren Öffnungen 14 können zusätzliche Absaugöffnungen geschaffen werden. Durch geeignete Aufsätze ist es möglich, die Absaugöffnung auf bestimmte zu reinigende Teile zu richten, z.B. die Führungsbahn oder hier nicht dargestellte Putzeinrichtungen, die unterhalb des Streckwerkes angeordnet sind.

Das Luftführungselement 10 weist ferner ein Luftübergabeelement 11 auf. Das Luftübergabeelement 11 ist zwischen den beiden Dichtlippen 17 des Absaugkanals 7 angeordnet und wird von den Dichtlippen 17 luftdicht umschlossen. Wenn der Schlitten 9 bewegt wird, gleitet das Luftübergabeelement 11 zwischen den Dichtlippen entlang. Durch das Luftübergabeelement 11 wird Luft aus der Luftkammer 36 in den Absaugkanal 7 gesaugt. Dadurch entsteht an der Absaugöffnung 12 eine Saugwirkung.

Der Schlitten 9 weist eine Riemenbefestigung 21 auf, wobei der Riemen in Fig. 2 nicht dargestellt ist. Die Fig. 3 zeigt eine Draufsicht auf den Absaugkanal 7 und den Schlitten 9 und zeigt auch den Riemen 19. Der Riemen 19 ist mit dem Schlitten 9 fest verbunden und verläuft entlang des gesamten Absaugkanals 7. Am Ende des Absaugkanals 7 ist der Riemen 19 um ein Riemenrad 37 gelegt. Das Riemenrad 37 wird durch den Motor 20 angetrieben und so der Schlitten entlang des Absaugkanals 7 verfahren.

Der Absaugkanal ist an seinem Ende mit einem Schlauch 22 versehen, durch den Luft in Richtung des Pfeils 23 aus dem Absaugkanal 7 gesaugt wird. Der Schlauch 22 ist mit einer Unterdruckquelle 38 verbunden, die in Fig. 4 dargestellt ist. Die Unterdruckquelle 38 umfasst einen Ventilator 30, der von einem Motor 28 angetrieben wird. Der Ventilator 30 saugt Luft aus dem Schlauch 22 in Richtung des Pfeils 24 in die Filterkammer 31, in der ein Filter 32 zur Reinigung der Luft positioniert ist. Die gereinigte Luft, die aus der Filterkammer 31 entweicht, ist durch den Pfeil 25 symbolisiert. Ein Teil der Luft, symbolisiert durch den Pfeil 26, wird über den Luftkanal 40 zu der Blaseinrichtung 35 geleitet, so dass die Blaseinrichtung 35 keine eigene Druckquelle benötigt. Die restliche Luft 27 wird ausgeblasen.

## Patentansprüche

1. Vorspinnmaschine (1) zur Herstellung eines auf Vorgarnspulen gewickelten Vorgarns, aufweisend
ein Streckwerk (2),
einen Flügeltisch (3) mit um jeweils eine Mittenachse rotierbaren Flügeln (4) und Flügelaufsätzen(18) zur Durchführung des Vorgarns,
eine Spindelbank (5) mit Spindeln (6) zur Aufnahme der Vorgarnspulen,
eine Fläche (8) unterhalb des Streckwerkes, die sich in Querrichtung der Vorspinnmaschine zumindest von dem Bereich des Streckwerkes bis zu den Flügelaufsätzen erstreckt, und
einen mit Unterdruck beaufschlagten Absaugkanal (7), der an dem streckwerksseitigen Ende der Fläche (8)unterhalb des Streckwerkes (2) angeordnet ist und sich in Längsrichtung der Vorspinnmaschine (1) erstreckt,
**dadurch gekennzeichnet,**
**dass** ein Schlitten (9) vorhanden ist, der entlang des Absaugkanals (7) auf einer Führungsbahn (39) verfahrbar ist, dass der Schlitten (9) ein Luftführungselement (10) mit einem Luftübergabeelement (11) und einer Absaugöffnung (12) aufweist,
**dass** der Absaugkanal (7) und das Luftübergabeelement (11) so ausgebildet sind, dass das Luftführungselement (10) mit Unterdruck beaufschlagt werden kann und an der Absaugöffnung (12) eine Saugwirkung entsteht,
**dass** die Absaugöffnung (12) in Richtung der Fläche (8) weist und zwischen dem Streckwerk (2) und der Fläche (8) angeordnet ist.

2. Vorspinnmaschine (1) nach Anspruch 1, **dadurch gekennzeichnet, dass** die Führungsbahn (39) als Teil des Absaugkanals (7) ausgebildet ist.

3. Vorspinnmaschine (1) nach einem der vorherigen Ansprüche, **dadurch gekennzeichnet, dass** der Schlitten (9) mittels eines Antriebs entlang des Absaugkanals (7) verfahrbar ist und der Antrieb einen Motor (20), der an einem Ende des Absaugkanals (7) angeordnet ist, und ein Kraftübertragungsmittel (19), das die Antriebskraft von dem Motor (20) auf den Schlitten (9) überträgt, aufweist.

4. Vorspinnmaschine (1) nach einem der vorherigen Ansprüche, **dadurch gekennzeichnet, dass** der Absaugkanal (7) einen maschinenlangen Saugschlitz (15) aufweist, der mittels zweier Dichtlippen (17) luftdicht verschlossen ist, wobei die Dichtlippen (17) jeweils so mit dem Absaugkanal (7) verbunden sind, dass die beiden Dichtlippen (17) luftdicht zusammengepresst werden.

5. Vorspinnmaschine (1) nach Anspruch 4, **dadurch gekennzeichnet, dass** das Luftübergabeelement (11) zwischen den zusammengepressten Dichtlippen (17) angeordnet ist und von den Dichtlippen (17) luftdicht umschlossen wird.

6. Vorspinnmaschine (1) nach einem der vorherigen Ansprüche, **dadurch gekennzeichnet, dass** in Längsrichtung der Vorspinnmaschine (1) an dem Ende der Fläche (8), das den Flügelaufsätzen (18) zugewandt ist, eine Blaseinrichtung (35) angeordnet ist.

7. Vorspinnmaschine (1) nach Anspruch 6, **dadurch gekennzeichnet, dass** die Blaseinrichtung (35) einen Luftkanal (40) zur Versorgung mit Blasluft aufweist und der Luftkanal so mit dem Absaugkanal (7) verbunden ist, dass ein Teil der über den Absaugkanal (7) abgesaugten Luft als Blasluft in den Luftkanal (40) gelangt.

8. Vorspinnmaschine (1) nach Anspruch 7, **dadurch gekennzeichnet, dass** ein Filter (32) so angeordnet ist, dass die aus der Blaseinrichtung (35) austretende Luft gereinigt ist.

9. Vorspinnmaschine nach einem der vorherigen Ansprüche, **dadurch gekennzeichnet, dass** das Luftführungselement (10) des Schlittens (9) mehrere Absaugöffnungen (12) aufweist.

10. Vorspinnmaschine nach Anspruch 9, **dadurch gekennzeichnet, dass** unterhalb des Streckwerkes (2) Putzeinrichtungen angeordnet sind und dass eine der Absaugöffnungen in der Nähe der Putzeinrichtungen angeordnet ist.

11. Vorspinnmaschine nach einem der Ansprüche 9 oder 10, **dadurch gekennzeichnet, dass** eine der Absaugöffnungen auf die Führungsbahn (39) gerichtet ist. '

12. Vorspinnmaschine nach einem der vorherigen Ansprüche, **dadurch gekennzeichnet, dass** mehrere Schlitten (9) vorhanden sind.

## Claims

1. Roving frame (1) for producing a roving yarn wound onto roving bobbins, having a drafting arrangement (2), a flyer table (3) with flyers (4), which can be rotated about a centre axis in each case, and flyer attachments (18) for guiding the roving yarn through, a spindle frame (5) with spindles (6) to receive the roving bobbins, a face (8) below the drafting arrangement, which extends in the transverse direction of the roving frame at least from the region of the drafting arrangement to the flyer attachments, and an extraction channel (7), which is loaded with negative pressure and is arranged on the drafting arrangement-side end of the face (8) below the drafting arrangement (2) and extends in the longitudinal direction of the roving frame (1), **characterised in that** a slide (9) is present, which can be moved along the extraction channel (7) on a guide path (39), **in that** the slide (9) has an air guidance element (10) with an air transfer element (11) and an extraction opening (12), **in that** the extraction channel (7) and the air transfer element (11) are configured in such a way that the air guidance element (10) can be loaded with negative pressure and a suction effect is produced at the extraction opening (12), **in that** the extraction opening (12) points in the direction of the face (8) and is arranged between the drafting arrangement (2) and the face (8).

2. Roving frame (1) according to claim 1, **characterised in that** the guide path (39) is configured as part of the extraction channel (7).

3. Roving frame (1) according to either of the preceding claims, **characterised in that** the slide (9) can be moved by means of a drive along the extraction channel (7) and the drive has a motor (20), which is arranged at one end of the extraction channel (7), and a force transmission means (19), which transfers the drive force from the motor (20) to the slide (9).

4. Roving frame (1) according to any one of the preceding claims, **characterised in that** the extraction channel (7) has a suction slot (15) along the length of the machine, which suction slot is closed in an air-tight manner by means of two sealing lips (17), the sealing lips (17) in each case being connected to the extraction channel (7) in such a way that the two sealing lips (17) are pressed together in an air-tight manner.

5. Roving frame (1) according to claim 4, **characterised in that** the air transfer element (11) is arranged between the sealing lips (17), which are pressed together, and is surrounded in an air-tight manner by the sealing lips (17).

6. Roving frame (1) according to any one of the preceding claims, **characterised in that** a blowing device (35) is arranged in the longitudinal direction of the roving frame (1) at the end of the face (8), which faces the flyer attachments (18).

7. Roving frame (1) according to claim 6, **characterised in that** the blowing device (35) has an air channel (40) for the blowing air supply and the air channel is connected to the extraction channel (7) in such a way that a part of the air extracted via the extraction channel (7) arrives as blowing air in the air channel (40).

8. Roving frame (1) according to claim 7, **characterised in that** a filter (32) is arranged in such a way that the air leaving the blowing device (35) is cleaned.

9. Roving frame according to any one of the preceding claims, **characterised in that** the air guidance element (10) of the slide (9) has a plurality of extraction openings (12).

10. Roving frame according to claim 9, **characterised in that** clearing devices are arranged below the drafting arrangement (2) and **in that** one of the extraction openings is arranged close to the clearing devices.

11. Roving frame according to either of claims 9 or 10, **characterised in that** one of the extraction openings is directed at the guide path (39).

12. Roving frame according to any one of the preceding claims, **characterised in that** a plurality of slides (9) are present.

## Revendications

1. Métier (1) de filature préparatoire pour fabriquer un fil de préparation enroulé sur des bobines de préparation, présentant
un banc d'étirage (2),
une table à ailettes (3) avec des ailettes (4) rotatives autour d'un axe médian respectif et avec des embouts d'ailettes (18) pour faire passer le fil de préparation,
un banc à broches (5) avec des broches (6) pour recevoir les bobines de préparation, une surface (8) en dessous du banc d'étirage, qui s'étend dans la direction transversale du métier de filature préparatoire au moins depuis la région du banc d'étirage jusqu'aux embouts d'ailettes, et
un conduit (7) d'évacuation par aspiration, sollicité en dépression, qui est disposé en dessous du banc d'étirage (2) à l'extrémité côté banc d'étirage de la surface (8) et qui s'étend dans la direction longitudinale du métier (1) de filature préparatoire,
**caractérisé en ce qu'**un chariot (9) est présent, qui peut être déplacé le long du conduit (7) d'évacuation par aspiration sur une voie de guidage (39), **en ce que** le chariot (9) présente un élément (10) de guidage d'air avec un élément (11) de délivrance d'air et une ouverture (12) d'évacuation par aspiration,
**en ce que** le conduit (7) d'évacuation par aspiration et l'élément (11) de délivrance d'air sont conçus de telle sorte que l'élément (10) de guidage d'air peut être sollicité en dépression et qu'un effet d'aspiration est produit à l'ouverture (12) d'évacuation par aspiration,
**en ce que** l'ouverture (12) d'évacuation par aspiration est dirigée en direction de la surface (8) et est disposée entre le banc d'étirage (2) et la surface (8).

2. Métier (1) de filature préparatoire selon la revendication 1, **caractérisé en ce que** la voie de guidage (39) est réalisée sous la forme d'une partie du conduit (7) d'évacuation par aspiration.

3. Métier (1) de filature préparatoire selon l'une des revendications précédentes, **caractérisé en ce que** le chariot (9) peut être déplacé le long du conduit (7) d'évacuation par aspiration au moyen d'un entraînement, et l'entraînement présente un moteur (20), qui est disposé à une extrémité du conduit (7) d'évacuation par aspiration, et un moyen (19) de transmission de force, qui transmet la force d'entraînement du moteur (20) sur le chariot (9).

4. Métier (1) de filature préparatoire selon l'une des revendications précédentes, **caractérisé en ce que** le conduit (7) d'évacuation par aspiration présente une fente d'aspiration (15) sur la longueur du métier, qui est fermée en étanchéité à l'air au moyen de deux lèvres d'étanchéité (17), sachant que les lèvres d'étanchéité sont respectivement assemblées au conduit (7) d'évacuation par aspiration de telle sorte que les deux lèvres d'étanchéité (17) sont comprimées en étanchéité à l'air.

5. Métier (1) de filature préparatoire selon la revendication 4, **caractérisé en ce que** l'élément (11) de délivrance d'air est disposé entre les lèvres d'étanchéité comprimées (17) et est entouré en étanchéité à l'air par les lèvres d'étanchéité (17).

6. Métier (1) de filature préparatoire selon l'une des revendications précédentes, **caractérisé en ce qu'**un dispositif de soufflage (35) est disposé, dans la direction longitudinale du métier (1) de filature préparatoire, à l'extrémité de la surface (8) qui est tournée vers les embouts d'ailettes (18).

7. Métier (1) de filature préparatoire selon la revendication 6, **caractérisé en ce que** le dispositif de soufflage (35) présente un conduit d'air (40) pour l'alimentation en air de soufflage, et le conduit d'air est relié au conduit (7) d'évacuation par aspiration de telle sorte qu'une partie de l'air évacué par l'intermédiaire du conduit (7) d'évacuation par aspiration parvient en tant qu'air de soufflage dans le conduit d'air (40).

8. Métier (1) de filature préparatoire selon la revendication 7, **caractérisé en ce qu'**un filtre (32) est disposé de manière à purifier l'air sortant du dispositif de soufflage (35).

9. Métier de filature préparatoire selon l'une des revendications précédentes, **caractérisé en ce que** l'élément (10) de guidage d'air du chariot (9) présente plusieurs ouvertures (12) d'évacuation par aspiration.

10. Métier de filature préparatoire selon la revendication 9, **caractérisé en ce que** des dispositifs de nettoyage sont disposés en dessous du banc d'étirage (2), et **en ce qu'**une des ouvertures d'évacuation par aspiration est disposée à proximité des dispositifs de nettoyage.

11. Métier de filature préparatoire selon la revendication 9 ou 10, **caractérisé en ce qu'**une des ouvertures d'évacuation par aspiration est dirigée sur la voie de guidage (39).

12. Métier de filature préparatoire selon l'une des revendications précédentes, **caractérisé en ce que** plusieurs chariots (9) sont présents.
